# EUROPÄISCHE PATENTSCHRIFT

(11) **EP 0 296 521 B1**
(45) Veröffentlichungstag und Bekanntmachung des Hinweises auf die Patenterteilung: **01.04.1992**
(21) Anmeldenummer: 88109787.7
(22) Anmeldetag: 20.06.1988
(51) Int. Cl.: E04F 15/02, H05F 3/02

(54) **Aus plattenförmigen Einzelelementen bestehender keramischer Wand- oder Bodenbelag**
Wall or floor covering composed of separate ceramic panels
Couverture de mur ou de sol composée de plaques isolées en céramique

(30) Priorität: 22.06.1987 DE 3720598
(43) Veröffentlichungstag der Anmeldung: 28.12.1988
(73) Patentinhaber: Buchtal Gesellschaft mit beschränkter Haftung, D-92521 Schwarzenfeld (DE)
(72) Erfinder: Bard, Martin, D-8450 Amberg (DE)
(74) Vertreter: Bockhorni, Josef, Dipl.-Ing.

(56) Entgegenhaltungen:
- EP-A- 0 211 284
- CH-A- 519 071
- FR-A- 1 297 904
- FR-A- 2 189 980
- FR-A- 2 204 097
- US-A- 4 308 568

## Beschreibung

Die Erfindung betrifft einen keramischen Wand- oder Bodenbelag sowie eine elektrisch leitende Vorrichtung hierfür.

Plattenförmige, elektrisch leitende keramische Körper lassen sich zu mehreren zu einem Belag für Wand- und Fußbodenbekleidungen zusammenstellen und stehen dann mit einer unter dem Belag vorzusehenden elektrisch ableitenden Unterkonstruktion elektrisch leitend in Verbindung. Solche Wand- und /oder Fußbodenkonstruktionen eignen sich beispielsweise für Operationssäle, Laboratorien, feuergefährdete Industrieräume, wie Lackierereien, Lackfabriken, Lagerhallen für leicht entzündbare Chemikalien, wie Lösungsmittel od. dgl., usw.. In neuerer Zeit besteht ein Bedarf an solchen keramischen Platten auch für Bereiche, in denen eine spürbare elektrische Entladung bei Personen vermieden werden soll, wie beispielsweise in Büroräumen, in denen Computer und ähnliche elektrische und elektronische Geräte aufgestellt sind oder in denen elektronische Bauteile, wie Chips, hergestellt werden. An Fußbodenbeläge in Operationssälen wird die Forderung gestellt, daß eine ständige Ableitung von statischer Elektrizität gewährleistet ist, zugleich aber verhindert wird, daß ein Abfluß von Strom in gefährlicher Stärke beim Berühren mangelhaft isolierter, stromführender Teile durch den menschlichen Körper erfolgt. Auch hier finden solche plattenförmige elektrisch leitende keramische Elemente als Bestandteile von Bodenbelägen Verwendung. Soll die gestellte Forderung erfüllt sein, dann müssen solche Beläge einen elektrischen Widerstand in der Größenordnung von 10⁴ bs 10⁶ Ohm aufweisen.

Solche aus keramischen plattenförmigen Elementen erstellte Beläge haben gegenüber PVC- und anderen Kunststoffbelägen Vorteile, weil jene eine nur unzureichende Beständigkeit gegen organische Lösungsmittel und andere zur Reinigung und Desinfektion verwendete Chemikalien aufweisen. Außerdem müssen für solche Bodenbeläge zu ihrer Verbindung mit der elektrisch ableitenden Unterkonstruktion elektrisch leitende organische Kleber verwendet werden, deren Leitfähigkeitswerte nicht über längere Zeiträume hinweg stabil sind.

Bei Teppichbelägen aus Kunststofffasern kommt es darüber hinaus zu der bekannten Selbstaufladung mit statischer Elektrizität, die man durch Einweben oder sonstigen Einbau von elektrisch leitenden Fäden oder Drahtgeweben zu vermeiden versucht, ein Vorgehen, das teuer ist und auch nicht zu befriedigenden Ergebnissen führt.

Zuerst hat man versucht, auf plattenförmigen keramischen Elementen zur Herstellung solcher ableitender Beläge auf der Sichtseite der Platten einen elektrisch leitenden Überzug vorzusehen. In "Baukeramik" 8/84, Seite 96, ist eine grau-blaue Leitfliese im Format 15 x 15 cm beschrieben, die aus keramischem Material besteht und einen über die Seitenkanten hinweggezogenen elektrisch leitenden Überzug aufweist, so daß die Ableitung von Elektrizität nur über das an die Kanten solcher Platten anstoßende Fugenmaterial erfolgen kann, das dann aus elektrisch leitend gemachten Grundstoffen bestehen muß. Da solche Fugenmaterial dazu neigt nachzuschwinden, besteht die Gefahr, daß der elektrische Kontakt mit den Fliesenkanten wenigstens teilweise verloren geht. Außerdem wäscht sich solches Fugenmaterial bei häufiger Reinigung rasch aus, was ebenfalls zur Verringerung der Kontaktflächen führen kann. Damit ändert sich nicht nur der Ableitwiderstand, sondern es leidet auch die mechanische Belastbarkeit des Plattenbelages. Außerdem entstehen beim Schwinden bzw. beim Abgetragenwerden des Fugenmaterials zwischen den Plattenkanten und dem Fugenmaterial kleinste Zwischenräume, die sich mit Keimen zusetzen können, was z.B. für Operationsräume absolut untragbar ist. Schließlich sind die bekannten Platten vergleichsweise kleinformatig, so daß sie der in der Prüfnorm verlangten Standortübergangswiderstandsnorm (VDE-Bestimmung 0100/5.73 §24) nicht genügen.

Eine Verbesserung beschreibt die EP-A-0 211 284, die auf die Anmelderin zurückgeht. Aus ihr ist ein plattenartiges keramisches Element bekannt, das auf einer Sichtseite mit einer elektrisch leitenden Oberflächenglasur versehen ist, die bei Verlegung des plattenartigen keramischen Elementes mit mehreren solcher Elemente zu einem Belag für Wand- oder Fußbodenbekleidungen mit einer unter dem Belag vorzusehenden, elektrisch ableitenden Unterkonstruktion leitend in Verbindung steht. Die Verlegung solcher Platten z.B. zu einem Fußbodenbelag ist somit völlig unabhängig vom Fugenmaterial, so daß ein Fugenmaterial gewählt werden kann, das hinsichtlich seiner Abriebfestigkeit, seiner Elastizität, insbesondere Dauerelastizität, und seiner hygienischen Eigenschaften allen an ein solches Material zu stellenden Forderungen in vollem Umfang gerecht wird und ermöglicht, daß wenigstens ein Teil der der Sichtseite abgewendeten Seite des plattenartigen keramischen Elementes mit einem elektrisch gut leitenden Material beschichtet werden kann, das mit der Oberflächenglasur elektrisch leitend in Verbindung steht.

Um von der Ableitung über das Fugenmaterial unabhängig zu werden, wurde auch bereits zu Fußbodenfliesen übergegangen, die durch Brennen von geformten Mischungen aus Steinzeug- oder Töpferton und Eisenoxid in einer beim Brennen von Bodenfliesen üblichen Atmosphäre hergestellt sind. Die DE-B-17 71 361 beschreibt ein Verfahren zur Herstellung solcher elektrisch halbleitender keramischer Bodenfliesen. Allerdings erhält man durch die Beimengung von Eisenoxid zum keramischen Material dunkel gefärbte unglasierte keramische Oberflächen.

Nach der DE-B- 12 78 321 werden zur Herstellung elektrisch halbleitender keramischer Bodenfliesen Mischungen verwendet, die durch Zugabe von weiteren Oxiden, wie ZnO, CuO, CoO, PbO, Sb₂O₃,BaO, CaO, MgO u.a. einzeln oder gemischt und in Mengen von 0,5 bis 7 %, bezogen auf den gebrannten Scherben, ein weiteres Absinken des spezifischen Widerstandes bewirken sollen und Veränderungen der Brennfarbe von rot bis schwarz erlauben. Diese Fliesen werden aus dem Ausgangsmaterial gepreßt und daher sind sie in ihren Größenabmessungen auf z.B. 5 x 5 cm beschränkt, wie sich aus einem Hinweis aus der DE-B-12 13 336 ergibt.

Aus dieser DE-B- 12 13 336 entnimmt der Fachmann ferner ein Verfahren zur Herstellung elektrisch halbleitender Fliesen, gemäß dem gekörnte keramische Bodenfliesenmasse herkömmlicher Art im Gewichtsverhältnis 4:1 bis 12:1 mit einer Fe₂O₃ und andere Metalloxide, vorzugsweise ZnO enthaltenden keramischen Masse, die im gebrannten zustand einen elektrisch leitenden Scherben ergibt, gemischt, zu Fliesen verpreßt und bei 1200 bis 1250°C im normalen Indusstrieofen bei oxidierender Atmosphäre gebrannt wird.

Die FR-A-2 204 097 beschreibt einen keramischen Wand- oder Bodenbelag aus keramischen plattenförmigen Einzelelementen und in den Fugen zwischen den einzelnen Elementen angeordnetem Fugenmaterial. Zur Ableitung elektrostatischer Ladungen wird auf den Einsatz von Kupferbändern verwiesen, die zwischen zwei benachbarten Platten des keramischen Wand- oder Bodenbelags angeordnet sein sollen. Nach den in dieser Druckschrift beschriebenen Ausführungsbeispielen erfolgt die Ableitung für die elektrostatische Ladung von der Sichtseite der keramischen Platten in die Fuge über den sichtseitig auf die Platten aufgebrachten und über die Flanken gezogenen Belag, wobei der Fugenbereich des keramischen Belags mit elektrisch leitfähig gemachten Fugenmörtel bzw. Fugenkleber gefüllt ist. Nach den in dieser Druckschrift beschriebenen Ausführungsbeispielen werden zur Herstellung des Bodenbelags Kupferbänder auf den Unterboden verlegt, wonach die Platten des Belags auf den Unterboden aufgebracht und die Fuge mit elektrisch leitendem Fugenmaterial gefüllt wird. Gegebenenfalls kann zur Erhöhung der Leitfähigkeit in das Fugenmaterial ein Kupfernetz integriert werden. Der bekannte Plattenbelag bedarf somit einer speziellen Aufbereitung eines Fugenmaterials, um eine elektrische Ableitung zu gewährleisten. Da je nach Plattengröße die Zahl der für eine vorgegebene Fläche benötigten Platten und damit die Menge des Fugenmaterials variiert, wird die Ableitung der elektrostatischen Ladungen maßgeblich von Art und Menge des Fugenmaterials bestimmt, wodurch sich abhängig von den Plattengrößen unterschiedliche Verhältnisse für den Belag ergeben.

Alle aufgrund von elektrischer Körperleitung oder aufgrund elektrisch leitender Oberflächenglasuren elektrisch leitenden keramischen Boden- oder Wandbeläge setzen nach dem heutigen Stand der Technik eine elektrisch leitende Unterkonstruktion voraus, um eine elektrische Ableitung zu gewährleisten. Diese Unterkonstruktionen bestehen zum Beispiel darin, daß geerdete Kupferbänder auf dem Estrich verlegt sind und diese entweder direkt oder über elektrisch leitende Kleber mit den elektrisch ableitenden keramischen Teilen in Verbindung stehen. Diese Art der Ableitung über eine Unterkonstruktion setzt eine sehr exakte und aufwendige Verlegung der ableitenden Teile voraus und ist wegen der Kosten, die mit dieser Verwendung und Applizierung eines elektrisch leitenden Klebers verbunden sind, vergleichsweise teuer und aufwendig. Die Alterungsbeständigkeit solcher Kleber läßt zudem ebenfalls zu wünschen übrig, da sie sich nicht nur auf die mechanische Festigkeit, sondern auch auf die Zuverlässigkeit der elektrischen Ableiteigenschaften auswirkt. Die Haftungsfähigkeit solcher elektrisch leitender Kleber ist weiterhin eingeschränkt wegen der notwendigen Beimengung elektrisch leitender Partikel, die die Klebeeigenschaften mindern.

Hier setzt die Erfindung an, indem sie vorschlägt, auf die elektrische Ableitung mit Hilfe einer elektrisch leitenden Unterkonstruktion zu verzichten, sondern diese über die Flanken elektrisch leitender keramischer Einzelelemente und in das Fugenraster eingebetteter Leiterbahnen, die selbst geerdet sind und die mit den Flanken der keramischen Einzelelemente elektrisch leitend in Verbindung gebracht worden sind, zu gewährleisten. Dadurch, daß sich die Leiterbahnen in der Ebene des Plattenbelages befinden, können die Plattenelemente konventionell in ein Mörtelbett auf den vorhandenen Estrich verlegt werden, wodurch die mechanischen Haftungsmängel, die auf dem Einsatz organischer Kleber beruhen und die damit verbundene Unzuverlässigkeit der elektrischen Ableitung vermieden werden.Voraussetzung für die angestrebte Lösung ist, daß die an der Plattenoberfläche anliegende elektrische Spannung infolge fachgerecht ausgelegter Körperleitung oder Herumziehen der elektrisch leitenden Oberflächenglasur über die Flanken der keramischen Plattenelemente an diesen Flanken zur Verfügung gestellt wird. Unter Ausnutzung der beim Verlegen von plattenförmigen keramischen Körpern zu einem Belag entstehenden Fugen als vorgegebene Verlegerichtung und Aufnahmeort von elektrisch leitenden Vorrichtungen können diese mit den Flanken der benachbarten Plattenelemente elektrisch leitend in Verbindung gebracht werden. Es können hierbei alle zur Verfügung stehenden Fugen, vorzugsweise einer Hauptrichtung ausgewählt werden oder auch mindestens jede zweite Fuge einer Hauptrichtung, um alle Plattenelemente zu erfassen.

Die elektrisch leitenden Vorrichtungen in Form von Leiterbahnen können in unterschiedlicher Form ausgeführt sein, wobei jedoch ein dauerhafter Kontakt zwischen Leiterbahn und Flanke des Plattenelementes sichergestellt sein muß.

Eine vorzugsweise Ausführung besteht aus einer Leiterbahn, die aus einer elastischen Seele wie z.B. Gummi, und einer Ummantelung aus gut leitendem Material z.B. einem litzenartigen Gewebe von Cu-Bronze oder verzinktem Stahl gebildet ist. Eine weitere Ausführung besteht aus einer Leiterbahn aus einem Draht, der mit in vorgegebenen Abständen sich selbst an den Flanken der Plattenelemente sich beklemmenden spangenartigen Brückenelemente versehen ist.

Die Leiterbahnen werden im Randbereich eines solchen Bodenbelages ggf. mit Hilfe von Krimmkontakten zusammengeführt und in geeigneter Weise geerdet.

Die erfindungsgemäße Lösung bietet neben der konventionellen Verlegung der plattenartigen Elemente die Möglichkeit, die Fugen mit einem Fugenmaterial auszubilden, das hinsichtlich Abriebfestigkeit, Dauerelastizität und hygienischer Eigenschaften allen an ein solches Material zu stellenden Forderungen in vollem Umfang gerecht wird, ohne die Fuge selbst elektrisch leitend ausbilden zu müssen.

Die vorgeschlagene Lösung weist gegenüber den bisher bekannten Ausführungen die Möglichkeit auf, durch Wahl der Anzahl und Länge der Kontaktstellen je plattenartigem Element den Ableitwiderstand zu bestimmen. Dies zeigt sich insbesondere für Platten gleicher elektrischer Ableitfähigkeit, d.h. gleichen Widerstandswertes, der durch die vorgenannten Maßnahmen erhöht werden kann, d.h. wahlweise mit einem Wert zwischen 10⁶ bis 10⁸ Ohm wirksam werden kann.

Die erfindungsgemäße Lösung vermeidet auch den offensichtlichen Nachteil,eine Unbeständigkeit oder spürbare Änderung des Ableitwiderstandes hinnehmen zu müssen, wie sie durch die unvermeidbare Alterung des elektrisch leitenden organischen Klebers, dessen Einsatz bei der elektrischen Ableitung in die Unterkonstruktion unbedingt notwendig ist, bedingt ist. Auch wird die Gefahr des Auftretens von Schwachstellen,hervorgerufen durch nicht vollsattes Verlegen des plattenförmigen keramischen Elementes und damit verbundener Unbeständigkeit der elektrischen Arbeitseigenschaften vermieden.

Da elektrisch leitende Kleber oder Mörtel eine schlechtere spezifische elektrische Leitfähigkeit aufweisen als reines Metall, wie es erfindungsgemäß angewendet wird, und Ableitungsverluste wegen der gegebenen konzentrierten linienförmigen Ableitungsmöglichkeit in wesentlich geringerem Maße auftreten als bei flächigem Ableiten über die Unterkonstruktion zu Leiterbahnen ergibt sich auch ein geringerer Materialaufwand, was zu Kosteneinsparungen und Steigerung der Zuverlässigkeit der Ableitung führt.

Die Erfindung eignet sich in besonderem Maße zur Sicherstellung der elektrischen Ableitung von großformatigen plattenförmigen keramischen Elementen z.B. 60/60 cm, so daß sich für die Erdungsleitung Abstände in der Größenordnung von mindestens dem Doppelten der Kantenlänge einer Platte ergibt.

Bei kleineren Formaten ist die Zusammenfassung mehrerer Platten zu sinnvollen Verbundelementen in elektrischer Sicht durch kleine Überbrückungselemente, die eine Ableitung von Platte zu Platte ermöglichen und die in der Ausführung den Brückenelementen gemäß Anspruch 9 entsprechen können, zweckmäßig.

Nachfolgend werden Ausführungsbeispiele der Erfindung anhand der Zeichnung beschrieben. Darin zeigen:
- Fig. 1: eine Draufsicht auf einen aus plattenförmigen Einzelelementen bestehenden Belag,
- Fig. 2: eine Schnittansicht des Belags nach Fig. 1,
- Fig. 3: eine Einzelheit des Belags und einer Fuge in vergrößerter Darstellung,
- Fig. 4: eine Ansicht entsprechend Fig. 3 einer weiteren Ausführungsform,
- Fig. 5: eine perspektivische Ansicht einer Ausführungsform der elektrisch leitenden Vorrichtung sowie
- Fig. 6: eine weitere Ausführungsform einer solchen Vorrichtung.

Fig. 1 zeigt in der Draufsicht einen plattenförmigen, aus elektrisch leitenden Einzelelementen 1 bestehenden Belag, bei dem elektrisch leitende Vorrichtungen fugenkonform verlaufen, dargestellt durch die Spur 2 dieser Vorrichtungen.

Fig. 2 stellt diesen Belag im Schnitt dar. Hier zeigt sich die erfindungsgemäße Ausbildung der elektrisch leitenden Einzelelemente 1, die über ihre Flanken 3 mit einer elektrisch leitenden Vorrichtung 4 elektrisch leitend in Verbindung stehen. Es ist ersichtlich, daß die elektrisch leitende Vorrichtung 4 in Plattenebene verlegt ist. Die Einzelelemente 1 sind mit Hilfe eines konventionellen nicht elektrisch leitenden Verlegemörtels auf einem Untergrund 6 dauerhaft verlegt. Die Fugen werden mit einem elektrisch nicht leitenden Fugenmaterial 7 versehen. Im dargestellten Beispiel sind jeweils 2 Plattenpaare 1 einer elektrisch ableitenden Vorrichtung, dargestellt durch die Spur 2, zugeordnet.

Fig. 3 zeigt in einer Vergrößerung eine mögliche Ausgestaltung einer elektrisch leitenden Vorrichtung 4, die mit den elektrisch leitenden Flanken 3 eines elektrisch leitenden Einzelelementes 1 in Verbindung steht und dessen Verlegung auf elektrisch nicht leitendem Mörtel 5 und einem tragenden Untergrund 6 sowie die zugehörige Verfugung 7 als Schnitt.

Fig. 4 zeigt eine analoge Darstellung wie Fig. 3, jedoch mit der Abweichung, daß hier die elektrisch leitende Vorrichtung 4 als ein sich selbst zwischen den Flanken 3 des Plattenelementes 1 beklemmenden Kontaktelementes besteht.

Fig. 5 zeigt eine mögliche Ausführungsform der leistenförmigen elektrisch leitenden Vorrichtung 4, die aus einer Seele 8 und einer litzenartigen Umhüllung 9 besteht.

Fig. 6 zeigt eine weitere Ausführungsform der leiterförmigen elektrisch leitenden Vorichtung 4, die aus einem sich selbst beklemmenden Kontaktelement 10 und dazugehörigem Leiterdraht 11 besteht.

Im Falle eines mit einer elektrisch leitenden Oberflächenglasur versehenen Einzelelementes erfolgt die Verbindung mit der elektrisch ableitenden Vorrichtung zweckmäßigerweise dadurch, daß die Glasur über die Flanken gezogen ist und somit die Vorrichtung kontaktiert. Im Falle von Körperleitung, also bei Einlagerung von leitenden Partikeln in der keramischen Masse selbst, erfolgt die leitende Verbindung unmittelbar über die freie Flankenfläche des Einzelelements.

## Patentansprüche

1. Keramischer Wand- oder Bodenbelag aus keramischen Einzelelementen (1) und in den Fugen zwischen den Einzelelementen angeordnetem Fugenmaterial (7), dessen Einzelelemente elektrisch leitend ausgebildet sind, wobei das Fugenmaterial elektrisch nicht leitend ist und die Ableitung der elektrischen Spannung über die Flanken (3) des plattenförmigen keramischen Elements (1) sowie über in Plattenebene in den Fugen verlegte elektrisch leitende Vorrichtungen (4) erfolgt, die selbst geerdet sind.

2. Belag nach Anspruch 1,
**dadurch gekennzeichnet,**
daß mindestens eine Flanke (3) des keramischen Elementes (1) mit einer elektrisch leitenden und in Plattenebene verlegten Vorrichtung (4) elektrisch leitend in Verbindung steht.

3. Belag nach Anspruch 2, welcher mit einer elektrisch leitenden Oberflächenglasur versehen ist,
**dadurch gekennzeichnet,**
daß die elektrisch leitende Glasur über die Flanken (3) gezogen ist.

4. Belag nach einem der vorhergehenden Ansprüche,
**dadurch gekennzeichnet,**
daß die elektrisch leitenden Vorrichtungen (4) in mindestens einer bevorzugten fugenkonformen Richtung

5. Belag nach einem der vorhergehenden Ansprüche, dadurch gekennzeichnet, daß die elektrischen Vorrichtungen (4) aus Leiterbahnen bestehen, die mit den Flanken (3) von in Verlegerichtung einer Leiterbahn angetroffenen keramischen Elementen (1) elektrisch leitend in Verbindung gebracht werden.

6. Belag nach Anspruch 5, dadurch gekennzeichnet, daß die Leiterbahn mit den Flanken aller in Verlegerichtung der Leiterbahn angetroffenen keramischen Elemente elektrisch leitend verbunden wird.

7. Belag nach einem der Ansprüche 5 oder 6, dadurch gekennzeichnet, daß die Leiterbahn aus einer kabelförmigen Bahn gebildet ist, bei der die Seele (8) aus einem elastischen Werkstoff und die Umhüllung (9) aus einem leitenden, insbesondere metallisch leitenden Material besteht.

8. Belag nach Anspruch 7, dadurch gekennzeichnet, daß das Leiterkabel unter radialer Vorspannung und damit selbstklemmend in den Fugen verlegt ist.

9. Belag nach einem Ansprüche 5 bis 8, dadurch gekennzeichnet, daß die Leiterbahn aus einer Kombination von elektrisch leitendem Draht (11) oder Kabel und dazwischen angeordneten, sich selbstbeklemmenden, elektrisch leitenden Kontaktelementen (10) besteht.

10. Belag nach Anspruch 9, dadurch gekennzeichnet, daß die Anzahl der elektrisch leitenden Kontaktelemente je Plattenelement (1) und deren Längenabmessung so bemessen ist, daß der Ableitwiderstand sich auf Werte zwischen 10⁶ und 10⁸ Ohm einstellt.

## Claims

1. Ceramic wall or floor covering composed of separate ceramic panels (1) and a joint material (7) arranged in the joints between the separate panels, the separate panels of this covering being fashioned thus that they are electrically conductive, whereby the joint material is electrically non-conductive and the leakage of the voltage occurs via the flanks (3) of the plate-shaped ceramic panel (1) as well as via electrically conductive devices (4) laid in the joints in the plane of the plate and being themselves grounded.

2. Covering according to claim 1,
**characterised in that**
at least one flank (3) of the ceramic panel (1) is in electrical contact with an electrically conductive device (4) laid in the plane of the panel.

3. Covering according to claim 2, being provided with an electrically conductive surface glaze,
**characterised in that**
the electrically conductive glaze extends over the flanks (3).

4. Covering according to one of the previous claims,
**characterised in that**
the electrically conductive devices (4) are arranged in at least one preferred direction, conforming to the joints, of the panel covering in the plane of the panel.

5. Covering according to one of the previous claims,
**characterised in that**
the electrical devices (4) consist of conductive paths, an electrical contact being established between these paths and the flanks (3) of ceramic panels adjacent to a conductive path in direction of its laying.

6. Covering according to claim 5,
**characterised in that**
an electrical contact is established between the conductive path and the flanks of all ceramic panels adjacent to the conductive path in direction of its laying.

7. Covering according to claim 5 or 6,
**characterised in that**
the conductive path is composed of a cable-shaped path wherein the core (8) is made of an elastic material and the sheathing (9) is made of a conductive material, in particular a metallic conductive material.

8. Covering according to claim 7,
**characterised in that**
the conducting cable is under initial radial stress and is thus laid in the joints in a self-adjusting manner.

9. Covering according to one of claims 5 to 8,
**characterised in that**
the conductive path consists of a combination of an electrically conductive wire (11) or cable with intermediary self-adjusting electrically conductive contact elements (10).

10. Covering according to claim 9,
**characterised in that**
the number of electrically conductive contact elements per panel (1) and their length is chosen such that the leakage resistance varies between values of 10⁶ and 10⁸ ohms.

## Revendications

1. Revêtement céramique de paroi ou de sol, composé d'éléments unitaires en céramique (1) et de matériau de jointoiement (7) disposé entre les éléments unitaires, dont des éléments unitaires sont réalisés de façon à conduire l'électricité, étant entendu que le matériau de jointoiement n'est pas conducteur de l'électricité et que la transmission de la tension électrique se fait par l'intermédiaire des flancs (3) de l'élément céramique (1) en forme de plaque, ainsi que par l'intermédiaire de dispositifs conducteurs de l'électricité (4) placés dans les joints, dans le plan des plaques, et qui sont eux-même mis à la terre.

2. Revêtement suivant la revendication 1, caractérisé en ce qu'au moins l'un des flancs (3) de l'élément céramique (1) est relié électriquement avec un dispositif conducteur de l'électricité (4) placé dans le plan des plaques,

3. Revêtement suivant la revendication 2, caractérisé en ce que le vernis conducteur de l'électricité est étalé sur les flancs (3).

4. Revêtement suivant l'une quelconque des revendications précédentes, caractérisé en ce que les dispositifs conducteurs de l'électricité (4) sont disposés, dans le plan des plaques, dans au moins une direction préférentielle, en conformité avec le joint, du revêtement en plaques.

5. Revêtement suivant l'une quelconque des revendications précédentes, caractérisé en ce que les dispositifs conducteurs de l'électricité (4) sont constitués de pistes conductrices, qui sont raccordées avec les flancs (3) d'éléments céramiques (1) rencontrés dans la direction de pose d'une piste conductrice.

6. Revêtement suivant la revendication 5, caractérisé en ce que la piste conductrice est raccordée électriquement avec les flancs de tous les éléments céramiques rencontrés dans la direction de pose d'une piste conductrice.

7. Revêtement suivant l'une quelconque des revendications 5 ou 6, caractérisé en ce que la piste conductrice est réalisée sous la forme d'une piste en câble, pour laquelle l'âme (8) est constituée d'une matière élastique et l'enveloppe (9) est constituée d'un matériau conducteur, en particulier d'un matériau métallique conducteur.

8. Revêtement suivant la revendication 7, caractérisé en ce que le câble conducteur est placé avec une précontrainte radiale et, ainsi, de façon autobloquante dans le joint.

9. Revêtement suivant l'une quelconque des revendications 5 à 8, caractérisé en ce que la piste conductrice est constituée d'une combinaison de fil ou de câble, conducteur de l'électricité, et d'organes de contact (10) à auto-coincement, disposés entre eux et conducteurs de l'électricité.

10. Revêtement suivant la revendication 9, caractérisé en ce que le nombre des organes de contact conducteurs de l'électricité pour chaque élément de plaque (1) et leur dimension en longueur sont déterminés de telle façon que la résistance de la dérivation ait une valeur comprise entre 10⁶ et 10⁸ ohm.
